# EUROPÄISCHE PATENTSCHRIFT

(11) **EP 0 878 318 B1**
(45) Veröffentlichungstag und Bekanntmachung des Hinweises auf die Patenterteilung: **14.11.2001**
(21) Anmeldenummer: 98108229.0
(22) Anmeldetag: 06.05.1998
(51) Int. Cl.: B41M 1/40, A22C 17/10, B41F 1/00, G03F 1/00, B41F 17/00

(54) **Verfahren zum Aufbringen eines Druckes auf einen Kunststoffschlauch sowie gekranzter Schlauch, bedruckt nach dem Verfahren**
Method for applying a print onto a plastic tube as well as a tire-shaped tube be printed according to the method
Procédé pour l'application d'une impression sur un boyau plastique en couronne et boyau en couronne imprimé par cette méthode

(30) Priorität: 15.05.1997 DE 19720363
(43) Veröffentlichungstag der Anmeldung: 18.11.1998
(73) Patentinhaber: Kalle GmbH & Co. KG, 65203 Wiesbaden (DE)
(72) Erfinder: Auf Der Heide, Christian, 49080 Osnabrück (DE); Auf Der Heide, Dirk, 49594 Alfhausen (DE); Breitenbach, Peter, 65203 Wiesbaden (DE)
(74) Vertreter: Zounek, Nikolai, Dipl.-Ing.

(56) Entgegenhaltungen:
- EP-A- 0 371 897
- EP-A- 0 495 285
- FR-A- 2 308 130
- GB-A- 2 233 196
- US-A- 3 158 077

## Beschreibung

Die Erfindung betrifft ein Verfahren zum Aufbringen eines flächigen Druckes auf einen Kunststoffschlauch, der nach dem Bedrucken durch Schrumpfen gekranzt wird und einen gekranzten Schlauch, bedruckt nach dem Verfahren.

Zum Bedrucken von Kunststoffschläuchen, die als Wursthüllen verwendet werden, sind an und für sich fast alle gebräuchlichen Druckverfahren geeignet. In der Praxis haben sich hauptsächlich zwei Verfahren durchgesetzt, nämlich der Flexodruck und der Kupfertiefdruck, wobei der letztere insbesondere beim Bedrucken großer Auflagen angewendet wird. Die Kunststoffschläuche werden in der Regel auf der Außenseite bedruckt, da Hygienevorschriften einen direkten Kontakt zwischen der Druckfarbe und der Wurstoberfläche verbieten. Bei Wursthüllen aus mehrschichtigen Kunststoffbahnen mit Naht besteht die Möglichkeit den Druck zwischen zwei Schichten aufzubringen. Das Bedrucken der Kunststoffschläuche muß so ausgeführt werden, daß sich das Druckbild weder beim Lagern und Verarbeiten der Kunststoffschläuche noch beim Vertrieb der von solchen Kunststoffschläuchen bzw. Wursthäuten umgebenen Würste verändert.

Im Stand der Technik wie er beispielsweise in der Schriftenreihe "Fleischforschung und Praxis", 2. Aufl. 1991, Hans Holzmann Verlag GmbH & Co. KG, Bad Wörishofen, Seite 41-48, beschrieben ist, müssen folgende Anforderungen erfüllt sein:
- Neutrales Verhalten gegenüber der Wursthülle selbst und gegenüber dem Wurstbrät,
- Beständigkeit gegen Fett, Wasser, Salz, Lake, Gewürze und Würzstoffe,
- Temperaturbeständigkeit, inert gegen Rauchgase,
- Alterungs- und Lichtbeständigkeit,
- Abriebfestigkeit,
- Festigkeit bei Dimensionsänderungen, d.h. Mitgehen des Druckbildes mit der Wursthülle bei Dehn- und Schrumpfvorgängen.

Die letztere Anforderung bedeutet zugleich, daß das Druckbild bei Dehn- und Schrumpfvorgängen sich ändert, d.h. unterschiedliche Dimensionen gegenüber dem Druckbild vor derartigen Dehn- und Schrumpfvorgängen besitzt und somit verzerrt ist.

Beim Flexodruck wird überwiegend von Rolle auf Rolle gearbeitet, wobei der von einer Rolle ablaufende Kunststoffschlauch über eine Walze geführt wird, auf der das Gummiklischee für das Druckbild aufgebracht ist. Die erhabenen Teile des Klischees sind mit Druckfarbe benetzt, die auf die Oberfläche des Kunststoffschlauches übertragen wird. Als Druckfarbe werden neben normalen Flexodruckfarben überwiegend sogenannte Reaktionsfarben verwendet, die aus zwei Komponenten, nämlich der Farbe und dem Härter bestehen. Die beiden Komponenten werden direkt vor Druckbeginn in einem bestimmten Verhältnis zusammengemischt und müssen in einer vorgegebenen Zeit verdruckt sein, damit die Reaktion - die Vernetzung - auf der Schlauchhüllenoberfläche stattfinden kann.

Die Flexodruckfarben sind Lösungsmittelfarben (u.U. auch wasserlösliche Farben) mit relativ niedrigen Festkörpergehalten, die um so niedriger eingestellt werden können, je höher die Druckgeschwindigkeit ist. Bei einem Mehrfarbendruck muß der zu bedruckende Kunststoffschlauch so viele Farbstationen durchlaufen, wie Farben aufgetragen werden. Der bedruckte Kunststoffschlauch wird aufgewickelt und konfektioniert.

Bedruckte Wursthüllen, bzw. Kunststoffschläuche tragen als werbewirksame Verpackung zur Schaffung eines Markenartikels bei, können aber auch lediglich das Erzeugnis als solches beschreiben und klassifizieren. Darüberhinaus können durch den Druck lebensmittelrechtlich notwendige Deklarationen aufgebracht werden.

Heutzutage werden mehr und mehr bedruckte Kunststoffschläuche als Wursthüllen verwendet. Dadurch besteht die Möglichkeit alle für den Verbraucher interessanten Informationen in das Druckbild einzubeziehen, so z.B. die Angabe der Wurstart und deren Qualitätsstufe, Hinweise auf Auszeichnungen, Warenzeichen, und sonstige Kennzeichnungen sowie auch Name und Anschrift des Wurstherstellers. Des weiteren können besondere Hinweise für die Lagerung, Zubereitung und den Verzehr angebracht werden.

Bei der Herstellung von gekranzten Kunststoffschläuchen, wie sie für Wurstkränze verwendet werden, ergibt sich das Problem, daß ein auf den zunächst flachen geradlinigen Kunststoffschlauch aufgebrachter Druck durch das Schrumpfen während des Kranzens verzerrt wird und daher Schwierigkeiten beim Lesen von beispielsweise Bar-Codes, Texten, Logos oder sonstiger Kennzeichnungen auftreten können.

In der EP-A 0 495 285 ist ein Verfahren zum Aufbringen eines Druckes auf eine Flachfolie aus Kunststoff beschrieben, die nach dem Bedrucken zu einem Schlauch geformt und auf einen zylindrischen oder konischen Gegenstand aufgeschrumpft wird. Der Druck ist gegenüber der nach dem Schrumpfen vorliegenden Größe verzerrt, wobei diese Druckverzerrung ebenso groß gewählt wird, wie die beim Schrumpfen der Folie auftretende Verzerrung. Für verschiedene horizontale Zonen des Druckbildes werden Verzerrfaktoren auf der Basis des Verhältnisses des Schlauchumfangs zum Umfang des einzuhüllenden Gegenstandes bestimmt, entsprechend denen das Druckbild vorverzerrt wird. Die Verzerrfaktoren berücksichtigen, daß der Schlauchumfang größer ist als der Umfang des einzuhüllenden Gegenstandes und daher das Druckbild mit der Folie in Querrichtung entsprechend schrumpft.

Bei dem bekannten Verfahren handelt es sich um das gleichmäßige Aufschrumpfen einer Folie auf einen Gegenstand, wobei die Verzerrfaktoren für den Druck auf die gleiche Beziehung Schlauchumfang zu Umfang des einzuhüllenden Gegenstandes zurückzuführen sind. Es finden sich keine Hinweise auf eine Vorverzerrung eines Druckbildes, das auf einen nach dem Druckauftrag zu kranzenden Schlauch aufgebracht wird.

Aufgabe der Erfindung ist es ein Verfahren und einen nach dem Verfahren bedruckten, gekranzten Schlauch, gefüllt mit einem Nahrungsmittel zu schaffen, bei dem der Druck nach dem Kranzen weitgehend verzerrungsfrei ist.

Diese Aufgabe wird erfindungsgemäß durch ein Verfahren in der Weise gelöst, daß der flächige Druck symmetrisch zu der Mittellinie in Längsrichtung des flachgelegten, ein langgestrecktes rechteckförmiges Band bildenden Schlauches vor dem Kranzen aufgedruckt wird, daß der flächige Druck entlang der Mittellinie in Abhängigkeit von der Kranzgeometrie und dem Schrumpfverhalten des Schlauches vorverzerrt wird und daß die Vorverzerrung gleich groß wie der beim Kranzen infolge der Schrumpfung auftretende Betrag der Schlauchverzerrung gewählt wird.

In Ausgestaltung des Verfahrens wird für die Druckvorverzerrung des flächigen Druckes ein Verzerrfaktor einem nach dem Kranzen des Schlauches vorgegebenen Endmaß einer Strecke hinzugezählt. Dabei nimmt der Verzerrfaktor mit wachsendem Kranzinnendurchmesser bei konstantem Kranzkaliber des gekrümmten Schlauches ab. In Ausbildung des Verfahrens ist der Verzerrfaktor des Druckes entlang der Mittellinie des Schlauches positiv. Insbesondere beträgt der Verzerrfaktor für 24 - 5 cm Kranzinnendurchmesser 5 bis 30% der Länge der Mittellinie des Druckes nach dem Schrumpfen des Schlauches.

Im Rahmen der Aufgabe wird auch ein gekranzter Schlauch geschaffen, bei dem der flächige Druck auf dem mit einem Nahrungsmittel gefüllten, gekranzten Schlauch entlang der Längsrichtung des Schlauches gleich lang wie die Länge des nicht vorverzerrten Druckbildes entlang der Mittellinie des Schlauches vor dem Kranzen ist.

In Weiterbildung der Erfindung ist das Schlauchmaterial eine thermisch schrumpfbare ein- oder mehrschichtige Schlauchhülle, insbesondere auf der Basis von Cellulosehydrat, regenerierter Cellulose, nicht-derivatisierter Cellulose, Polyamide, Polyester und/oder Polyolefinen.

Der Druck eines derartigen Schlauches ist nach der Erfindung eine Wort-Bildkombination, ein Text, ein Bar-Code, ein Logo, ein Warenzeichen, ein Bild, ein Wort, ein Label oder eine sonstige Kennzeichnung.

Die Erfindung wird im folgenden an Hand der Zeichnungen näher erläutert. Es zeigen:
- Figur 1: eine Draufsicht auf einen schematisch angedeuteten rechteckigen Druck auf einem flachgelegten, nicht gekranzten Kunststoffschlauch,
- Figur 2: eine Draufsicht auf den Kunststoffschlauch der Figur 1 mit verzerrtem Druck nach dem Kranzen und dem Füllen mit einem Nahrungsmittel,
- Figur 3: eine Draufsicht auf einen schematisch angedeuteten trapezförmigen Druck auf einem flachgelegten, nicht gekranzten Kunststoffschlauch, und
- Figur 4: eine Draufsicht auf den Kunststoffschlauch der Figur 3 mit unverzerrtem Druck in Längsrichtung des Schlauches, nach dem Kranzen und dem Befüllen mit einem Nahrungsmittel.

Bei der Herstellung von gekranzten Kunststoffschläuchen, auf die vor dem Kranzen ein flächiger Druck aufgebracht wird, kommt es durch das Schrumpfen während des Kranzvorgangs zu einer Verzerrung des Druckes. An Hand der Figuren 1 und 2 wird das Zustandekommen der Druckverzerrung beispielhaft erläutert. Figur 1 zeigt einen geradlinigen Kunststoffschlauch 1, der eine Flachbreite 2 von beispielsweise 50 mm besitzt. Auf der Mittellinie m des flachgelegten Kunststoffschlauches 1 wird symmetrisch zu dieser Mittellinie m ein flächiger Druck 3 aufgebracht, der beispielsweise ein Rechteck oder Quadrat bildet. Im vorliegenden Falle ist der flächige Druck 3 ein Quadrat mit der Seitenlänge a. Der Kunststoffschlauch 1 wird nach dem Bedrucken in bekannter Weise durch thermische Schrumpfung gekranzt und anschließend mit einem Nahrungsmittel gefüllt oder auf eine Rolle aufgewickelt und bis zur weiteren Verarbeitung gelagert.

Figur 2 zeigt in Draufsicht einen gekranzten, mit einem Nahrungsmittel wie beispielsweise Wurstbrät gefüllten Kunststoffschlauch 4, der ein Kranzkaliber 5 von beispielsweise 32 mm aufweist. Der Druck 3 der gemäß Figur 1 ein Quadrat ist, hat sich in einen verzerrten flächigen Druck 6, der trapezähnlich ist, umgewandelt, verursacht durch die Kranzkrümmung des Kunststoffschlauches 4.

Die beiden Seitenkanten b und c sind dabei gekrümmt, während die Seitenkanten d, d zwar geradlinig verlaufen, jedoch zueinander geneigt sind. Der Druck 6 ist gleichfalls symetrisch zu der gekrümmten Mittellinie m_{K} des Schlauches 4 angeordnet. Ein Kranzinnenradius r_{KI} beträgt beispielsweise 4 cm. Es ist offensichtlich, daß der Druck 6 bedingt durch die Kranzkrümmung des Schlauches 4 gegenüber dem ursprünglichen Druck 3 verzerrt ist. Es liegt auf der Hand, daß bei einem Druck. der beispielsweise aus einem Bar-Code besteht, durch die Verzerrung es zu Problemen beim Auslesen des Bar-Codes kommen kann. Dabei wird die trapezförmige Verzerrung durch das innenseitige Schrumpfen der Kranzgeometrie in der Längsrichtung verursacht,

Anhand der Figuren 3 und 4 wird das erfindungsgemäße Verfahren zur Vermeidung einer derartigen Druckverzerrung beschrieben. Dabei wird davon ausgegangen, daß bei vorgegebener Kranzgeometrie, d.h. Kranzinnendurchmesser und Kranzkaliber sowie bekanntem Material des Kunststoffschlauches, die Druckvorververzerrung vorab als Größe eines sogenannten Verzerrfaktors zu bestimmen. Dieser Verzerrfaktor in Prozent der Ausgangslänge wird später noch näher erläutert werden. Er wird auf die Mittellinie m eines unverzerrten, geradlinigen Kunststoffschlauches 7, wie in Fig. 3 gezeigt, bezogen und ist positiv, d.h. er wird einem nach dem Kranzen vorgegebenen Endmaß einer Strecke hinzugezählt. so daß eine vorverzerrte Strecke AA auf der Mittellinie m des Kunststoffschlauches 7 erhalten wird. Die Strecke AA ist zugleich die Mittelstrecke des Druckes 8 in Fig. 3. Der Kunststoffschlauch 7 hat eine Flachbreite von beispielsweise 50 mm und nach dem Kranzen ein Kranzkaliber 5 von beispielsweise 32 mm, wie in Fig. 4 gezeigt ist. Der flächige vorverzerrte Druck 8 besitzt die Gestalt eines Trapezes mit einer Grundseite e, einer Deckseite f und den Schrägseiten g, g, die nach oben hin konvergieren. Unter der Mittellinie m ist die Mittellinie des flachgelegten Kunststoffschlauches in Längsrichtung zu verstehen, der ein langgestrecktes rechteckförmiges Band bildet. Wird der Kunststoffschlauch mit einem Nahrungsmittel gefüllt, so kann die Mittellinie m in der Mittelebene, aber auch oberhalb oder unterhalb der Mittelebene des gekranzten, gefüllten Kunststoffschlauchs zum Liegen kommen.

In Fig. 4 ist ein gekranzter gefüllter Kunststoffschlauch 9 dargestellt, der einen in der Längsrichtung verzerrungsfreien flächigen Druck 10 aufweist. Der Druck 10 hat zwei zueinander parallel gerade Seiten i, i, deren kürzester Abstand BB voneinander dem gewünschten Endmaß des Druckes nach dem Kranzen in der Längsrichtung entspricht. Die beiden übrigen Seiten h, h, sind entsprechend der Kranzkrümmung gebogen, zueinander parallel und gleich lang. Durch die Vorgabe des Verzerrfaktors wird die Druckvorverzerrung gleich groß wie die beim Kranzen infolge des Schrumpfens des Kunststoffschlauches 7 auftretende Schlauchverzerrung gewählt, so daß es zu einer Kompensation der Druckvorverzerrung mit der Schlauchverzerrung kommt und als Ergebnis ein in der Längsrichtung des Kunststoffschlauches verzerrungsfreier Druck erhalten wird.

Der Verzerrfaktor wird wie folgt berechnet:$\text{Verzerrfaktor = (1-} \frac{\text{Kranzmittelliniendurchmesser}}{\text{Kranzaußendurchmesser}} \text{) · 100 %} \text{=} \frac{\text{Kranzkaliber}}{\text{Kranzinnendurchmesser + 2 x Kranzkaliber}} \text{· 100%}$

Wird unter bestimmten Bedingungen der Kranzvorgang mit einem Schlauchmaterial durchgeführt, das eine Vorverstreckung erfahren hat, so muß dieser Wert für die Vorverstreckung in der voranstehend angegebenen Formel für den Verzerrfaktor abgezogen werden.

Handelt es sich bei dem Material für den Kunststoffschlauch um einen ein- oder mehrschichtigen schrumpffähigen Polymerschlauch, so beträgt im allgemeinen dessen Schrumpffähigkeit in 80 °C heißem Wasser nach 5 min rund 8 %. Dieser Wert kann jedoch in speziellen Anwendungsfällen durchaus variieren.

Als Schlauchmaterial kommt jede thermisch schrumpfbare ein- oder mehrschichtige Schlauchhülle, insbesondere auf der Basis von Cellulosehydrat, regenerierter Cellulose, nicht-derivatisierter Cellulose, Polyamid, Polyester und/oder Polyolefinen infrage.

Bei dem Druck kann es sich um eine Wort-Bild-Kombination, einen Text, einen Bar-Code, ein Logo, ein Warenzeichen, ein Bild allein, ein Wort allein, ein Label oder eine sonstige Kennzeichnung handeln.

In der nachstehenden Tabelle sind für gängige Kranzkaliber von 24 bis 64 mm und entsprechende Kranzinnendurchmesser von 5 bis 24 cm die Verzerrfaktoren in Prozenten angegeben, die gemäß der voranstehenden Formel berechnet wurden. Für den Verzerrfaktor gilt, daß mit wachsendem Kranzinnendurchmesser bei konstantem Kranzkaliber des gekrümmten Schlauches der Verzerrfaktor abnimmt. Wird dagegen der Kranzinnendurchmesser konstant gehalten, so wird der Verzerrfaktor mit wachsendem Kranzkaliber größer.

**Tabelle**

| | B I | B II | B III | B IV | B V | B VI |
|---|---|---|---|---|---|---|
| Kranzkaliber [mm] | 30 | 24 | 40 | 45 | 51 | 64 |
| Kranzinnendurchmesser [cm] | 4 | 5 | 10 | 15 | 20 | 24 |
| Verzerrfaktor [%] | 30 | 24,5 | 22,2 | 18,8 | 16,9 | 17,4 |

An Hand der vorgegebenen Kranzgeometrien und dem bekannten Schlauchmaterial können die Verzerrfaktoren gemäß der voranstehenden Formel bestimmt werden. Deren Bestimmung basiert auf der Positionierung des Druckes auf der Mittellinie des Kranzproduktes. Der Verzerrfaktor für die Mittellinie des Kranzproduktes wird somit als charakteristisch für den gesamten, flächig angeordneten Druck angesehen. Wie aus der voranstehenden Tabelle ersichtlich ist muß beispielsweise bei einem Druck B II auf der Mittellinie der Schlauchhülle ein Verzerrfaktor von 24,5 % positiv berücksichtigt werden und bei einem Druck B V ein Verzerrfaktor von 16,9 %, um dann einen verzerrungsfreien Druck, d.h. eine Null-Verzerrung des Druckes auf dem Kranzprodukt zu erhalten. Bei dem Druck B VI beträgt der Verzerrfaktor 17,4 %, und kann beispielsweise auf 5 % reduziert werden, wenn der Druck nicht symmetrisch zur Mittellinie des Kranzproduktes angeordnet ist, sondern mit seiner äußeren Kante gegen die Außenkante des Kranzes rückt.

## Patentansprüche

1. Verfahren zum Aufbringen eines flächigen Druckes auf einen Kunststoffschlauch, der nach dem Bedrucken durch Schrumpfen gekranzt wird, **dadurch gekennzeichnet, daß** der flächige Druck symmetrisch zu der Mittellinie in Längsrichtung des flachgelegten, ein langgestrecktes rechteckförmiges Band bildenden Schlauches vor dem Kranzen aufgedruckt wird, daß der flächige Druck entlang der Mittellinie in Abhängigkeit von der Kranzgeometrie und dem Schrumpfverhalten des Schlauches vorverzerrt wird, und daß die Vorverzerrung gleich groß wie der beim Kranzen infolge der Schrumpfung auftretende Betrag der Schlauchverzerrung gewählt wird.

2. Verfahren nach Anspruch 1, **dadurch gekennzeichnet, dass** für die Vorverzerrung des flächigen Druckes ein Verzerrfaktor einem nach dem Kranzen des Schlauches vorgegebenen Endmaß einer Strecke hinzugezählt wird.

3. Verfahren nach Anspruch 2, **dadurch gekennzeichnet, daß** der Verzerrfaktor mit wachsendem Kranzinnendurchmesser, bei konstantem Kranzkaliber des gekrümmten Schlauches abnimmt.

4. Verfahren nach Anspruch 2, **dadurch gekennzeichnet, daß** der Verzerrfaktor des Druckes entlang der Mittellinie des Schlauches positiv ist.

5. Verfahren nach Anspruch 3, **dadurch gekennzeichnet, daß** der Verzerrfaktor für 24 bis 5 cm Kranzinnendurchmesser 5 bis 30 Prozent der Länge der Mittellinie des Druckes nach dem Schrumpfen des Schlauches beträgt.

6. Verfahren nach Anspruch 3, **dadurch gekennzeichnet, daß** der Verzerrfaktor gemäß der Formel (Kranzkaliber/Kranzinnendurchmesser plus 2 x Kranzkaliber) • 100 % gewählt wird.

7. Gekranzter Schlauch, bedruckt nach dem Verfahren gemäß den Ansprüchen 1 bis 6, **dadurch gekennzeichnet, daß** der flächige Druck auf dem mit einem Nahrungsmittel gefüllten, gekranzten Schlauch entlang der Längsrichtung des Schlauches gleich lang wie die Länge des nicht vorverzerrten Druckbildes entlang der Mittellinie des Schlauches vor dem Kranzen ist.

8. Gekranzter Schlauch nach Anspruch 7, **dadurch gekennzeichnet, daß** das Kranzkaliber im Bereich von 24 bis 64 mm liegt.

9. Gekranzter Schlauch nach Anspruch 7, **dadurch gekennzeichnet, daß** der Kranzinnendruchmesser 5 bis 24 cm beträgt.

10. Gekranzter Schlauch nach Anspruch 7, **dadurch gekennzeichnet, daß** das Schlauchmaterial eine thermisch schrumpfbare ein- oder mehrschichtige Schlauchhülle insbesondere auf der Basis von Cellulosehydrat, regenerierter Cellulose, nicht-derivatisierter Cellulose, Polyamid, Polyester und/oder Polyolefinen ist.

11. Gekranzter Schlauch nach Anspruch 7, **dadurch gekennzeichnet, daß** der Druck eine Wort-Bild Kombination, ein Text, ein Bar-Code, ein Logo, ein Warenzeichen, ein Bild, ein Wort, ein Label oder eine sonstige Kennzeichnung ist.

12. Verwendung eines gekranzten Schlauches nach einem oder mehreren der Ansprüche 7 bis 11 als Nahrungsmittelhülle, insbesondere als Wursthülle.

## Claims

1. A process for applying a planar print to a plastic tube which after printing is made into a ring shape by shrinking, which comprises printing the planar print symmetrically to the central line in the longitudinal direction of the flattened tube forming an elongate rectangular strip before the shaping into a ring, predistorting the planar print along the central line depending on the ring geometry and the shrinkage behavior of the tube, and selecting the predistortion to be of the same size as the amount of the tube distortion occurring due to shrinkage during shaping into a ring.

2. The process as claimed in claim 1, wherein a distortion factor for the predistortion of the planar print is added to the final dimension of a section predetermined after shaping the tube into a ring.

3. The process as claimed in claim 2, wherein the distortion factor decreases with increasing inner ring diameter at a constant ring caliber of the curved tube.

4. The process as claimed in claim 2, wherein the distortion factor of the print is positive along the central line of the tube.

5. The process as claimed in claim 3, wherein the distortion factor for 24 to 5 cm inner ring diameter is 5 to 30 percent of the length of the central line of the print after shrinking the tube.

6. The process as claimed in claim 3, wherein the distortion factor is chosen according to the formula (ring caliber/inner ring diameter plus 2 x ring caliber) · 100%.

7. A ring-shaped tube printed by the process as claimed in claims 1 to 6, wherein the planar print on the food-filled, ring-shaped tube along the longitudinal direction of the tube is the same length as the length of the non-predistorted printed image along the central line of the tube before shaping into a ring.

8. A ring-shaped tube as claimed in claim 7, wherein the ring caliber is in the range 24 to 64 mm.

9. A ring-shaped tube as claimed in claim 7, wherein the inner ring diameter is 5 to 24 cm.

10. A ring-shaped tube as claimed in claim 7, wherein the tube material is a heat-shrinkable single-layer or multilayer tubular casing, in particular based on cellulose hydrate, regenerated cellulose, nonderivatized cellulose, polyamide, polyester and/or polyolefins.

11. A ring-shaped tube as claimed in claim 7, wherein the print is a word-image combination, a text, a bar code, a logo, a trademark, an image, a word, a label, or other designation.

12. The use of a ring-shaped tube as claimed in one or more of claims 7 to 11 as food casing, in particular as sausage casing.

## Revendications

1. Procédé pour appliquer une impression plane à un boyau en matière plastique, qui est coudé en couronné après impression, par une contraction, **caractérisé en ce qu'**on applique l'impression plane symétriquement par rapport à la ligne médiane dans la direction longitudinale du boyau posé à plat, formant une bande rectangulaire allongée, avant le coudage en couronne, qu'on modifie de façon préalable l'impression plane en fonction de la géométrie de la couronne et du comportement de contraction du boyau, et que la déformation préalable est choisie égale à la valeur de déformation du boyau, qui apparaît lors du coudage en couronne en raison de la contraction.

2. Procédé selon la revendication 1, **caractérisé en ce que** pour la modification préalable de l'impression plane on multiplie par un facteur de modification la cote finale d'une section, qui est prédéterminée après le coudage en couronne du boyau.

3. Procédé selon la revendication 2, **caractérisé en ce que** le facteur de déformation diminue lorsque le diamètre intérieur de la couronne augmente, pour un calibre constant de la couronne du boyau coudé.

4. Procédé selon la revendication 2, **caractérisé en ce que** le facteur de déformation de l'impression plane le long de la ligne médiane du boyau est positif.

5. Procédé selon la revendication 3, **caractérisé en ce que** le facteur de déformation pour 24 à 5 cm de diamètre intérieur de la couronne est compris entre 5 et 30 pour cent de la longueur de la ligne médiane de l'impression après la contraction du boyau.

6. Procédé selon la revendication 3, **caractérisé en ce que** le facteur de déformation est choisi conformément à la formule (calibre de la couronne / diamètre intérieur de la couronne plus 2 x le calibre de la couronne) * 100 %.

7. Boyau coudé en couronne, soumis à une impression conformément au procédé selon les revendications 1 à 6, **caractérisé en ce que** l'impression plane sur le boyau coudé en couronne rempli d'une denrée alimentaire, a une longueur, dans la direction longitudinale du boyau, égale à la longueur de l'image imprimée non déformée le long de la ligne médiane du boyau avant le coudage en couronne.

8. Boyau coudé en couronne selon la revendication 7, **caractérisé en ce que** le calibre de la couronne se situe dans la gamme de 24 à 64 mm.

9. Boyau coudé en couronne selon la revendication 7, **caractérisé en ce que** le diamètre intérieur de la couronne est compris entre 5 et 24 cm.

10. Boyau coudé en couronne selon la revendication 7, **caractérisé en ce que** le matériau du boyau est une enveloppe thermorétrécissable à une ou plusieurs couches, notamment à base d'hydrate de cellulose, de cellulose régénérée, de cellulose non dérivée, de polyamide, de polyester et/ou de polyoléfines.

11. Boyau coudé en couronne selon la revendication 7, **caractérisé en ce que** l'impression est une combinaison mot-image, un texte, un code à barres, un logo, une marque commerciale, une image, un mot, une étiquette, un label ou une autre caractérisation.

12. Utilisation d'un boyau coudé en couronne selon une ou plusieurs des revendications 7 à 11, en tant qu'enveloppe pour denrée alimentaire, notamment en tant qu'enveloppe pour saucisse.
